# EUROPÄISCHE PATENTANMELDUNG

(11) **EP 4 627 969 A1**
(43) Veröffentlichungstag der Anmeldung: **08.10.2025**
(21) Anmeldenummer: 24168151.9
(22) Anmeldetag: 02.04.2024
(51) Int. Cl.: A47C 19/00

(54) **MÖBELSTÜCK UND VERFAHREN ZUR HERSTELLUNG EINES MÖBELSTÜCKS**

(71) Anmelder: Müller, Mathias, 81927 München (DE)
(72) Erfinder: Müller, Mathias, 81927 München (DE)
(74) Vertreter: Sommer, Andrea

(57) **Zusammenfassung**

Die Erfindung betrifft einen Möbelstück (10), umfassend eine Innenstruktur (40), eine Zwischenstruktur (30) und eine Außenstruktur (20), wobei die Innenstruktur (40) einen Tragrahmen darstellt und eine äußere Form des Möbelstücks prägt, wobei die Innenstruktur (40) als Leichtbaustruktur (40) ausgebildet ist, wobei die Zwischenstruktur (30) eine Anordbarkeit der Außenstruktur (20) auf der Innenstruktur (40) ermöglicht und wobei die Außenstruktur (20) aus Fliesen, Feinsteinzeug und/oder Natursteinplatten besteht. Das erfindungsgemäße Möbelstück (10) zeichnet sich dadurch aus, dass es als Bett (10) ausgebildet ist. Die Erfindung betrifft weiterhin ein Verfahren zur Herstellung des erfindungsgemäßen Möbelstücks (10).

## Beschreibung

Die Erfindung betrifft ein Möbelstück gemäß dem Oberbegriff von Anspruch 1 sowie ein Verfahren zur Herstellung eines Möbelstücks gemäß dem Oberbegriff von Anspruch 18.

Im Stand der Technik ist es bekannt, Möbel und insbesondere Betten aus unterschiedlichen Materialien, typischerweise aber aus Holz, herzustellen. Der Möbelbau aus Holz blickt dabei auf eine lange Tradition zurück, die sich im vergleichsweise geringen Gewicht bei guter Verarbeitbarkeit und hoher Stabilität des Wrkstoffs begründet. Daneben ist es aber auch bekannt, beispielsweise Betten aus Metall herzustellen. Des Weiteren ist es bekannt, vor allem bei Tischen und Bänken Einlagen aus Fliesen, aus Kunst- oder Natursteinplatten vorzusehen.

Die DE 591 903 C1 beschreibt in diesem Zusammenhang die Verwendung von Sperrholzhohlkörpern für die Herstellung von Möbeln und anderen Gegenständen. Dabei werden die Möbel ganz oder teilweise aus fugenlos gewickelten oder napfförmig gezogenen Sperrholzhohlkörpern gefertigt, die verschiedene Formen annehmen können. Die DE 591 903 C1 ermöglicht es damit, leichte und stabile Möbel mit minimaler Wandstärke ohne den Bedarf an zusätzlichem Gerüst oder Rahmen herzustellen, was besonders für den Einsatz in Schiffen und Luftfahrzeugen geeignet ist. Die Hohlkörper können aus verschiedenen Holzarten gefertigt und mit speziellen Furnieren versehen werden, um Ästhetik und Funktionalität zu erhöhen.

Die DE 29 917 733 U1 offenbart ein leichtes, einfach montier- und demontierbares Bett, das zudem platzsparend transportiert werden kann. Durch Konstruktionsmerkmale wie Wangenelemente mit schwalbenschwanzförmigen Endausformungen, segmentbogenartige Kerbungen und Ausklinkungen, die ineinandergreifen, sowie die Verwendung von geringen Materialstärken, wird ein leichtgewichtiges und dennoch stabiles Bett geschaffen.

Die DE 19 911 189 A1 beschreibt ein Verfahren zur Herstellung von Leichtbaumöbeln, die insbesondere für den Außenbereich geeignet sind. Dazu wird zunächst ein individuell geformter Kern, üblicherweise aus Hartschaum, mit Gewebematten ummantelt. Diese Matten dienen als Träger für Fliesen, die mit einem speziellen Kleber befestigt und nach dessen Aushärtung verfugt werden. Zusätzliche Maßnahmen wie eine Feuchtigkeitssperre zwischen Kern und Fliesen sowie die Möglichkeit, den Kern mit Spachtelmassen vorzubehandeln, verbessern den Schutz vor Feuchtigkeit.

Unter der Produktbezeichnung "FS400" des Herstellers "Felix Schwake" ist zudem ein Bett aus massivem Marmorstein bekannt.

Die bekannten Möbelstücke sind jedoch dahingehend nachteilig, als dass sie nicht die edle Anmutung eines Möbelstücks aus massivem Stein mit den geringen Herstellungskosten, der leichten Transportierbarkeit und einfachen Montierbarkeit von Leichtbaumöbeln verbinden können. Insbesondere für die Verwendung in Hotels, welche ihren zwar Gästen edel anmutende Möbelstücke bieten möchten, die gleichzeitig jedoch wirtschaftlich rentabel sein müssen, stellt dies einen Nachteil dar.

Es ist eine Aufgabe der vorliegenden Erfindung, ein verbessertes Möbelstück vorzuschlagen.

Diese Aufgabe wird erfindungsgemäß durch das Möbelstück gemäß Anspruch 1 gelöst. Vorteilhafte Ausgestaltungen und Weiterbildungen der Erfindung gehen aus den abhängigen Ansprüchen hervor.

Die Erfindung betrifft ein Möbelstück, umfassend eine Innenstruktur, eine Zwischenstruktur und eine Außenstruktur, wobei die Innenstruktur einen Tragrahmen darstellt und eine äußere Form des Möbelstücks prägt, wobei die Innenstruktur als Leichtbaustruktur ausgebildet ist, wobei die Zwischenstruktur eine Anordbarkeit der Außenstruktur auf der Innenstruktur ermöglicht und wobei die Außenstruktur aus Fliesen, Feinsteinzeug und/oder Natursteinplatten besteht. Erfindungsgemäß ist es vorgesehen, dass das Möbelstück als Bett ausgebildet ist.

Es ist also ein aus mehreren Strukturschichten bestehendes Möbelstück vorgesehen, das als Bett ausgebildet ist. Dieses Bett weist dabei eine besondere Konstruktionweise auf, die eine Innenstruktur, eine Zwischenstruktur und eine Außenstruktur umfasst. Die Kombination dieser drei Strukturen ermöglicht es, ein Bett zu schaffen, das geringe Hestellungskosten, ein geringes Gewicht und eine einfache Montierbarkeit mit einer hochwertigen Ästhetik verbindet. Ein besonderes Augenmerk liegt hier auch auf der Verwendung von hochwertigen Materialien wie Fliesen, Feinsteinzeug und Natursteinplatten für die Außenstruktur und damit für die äußere Erscheinung. Bei den Natursteinplatten kann es sich beispielsweise um Marmor oder Granit handeln.

Da das erfindungsgemäße Möbelstück als Bett ausgebildet ist, unterscheidet es sich in verschiedener Hinsicht von bekannten Möbelstücken, die ebenfalls einen mehrschichtigen Strukturaufbau aufweisen. Zunächst sind diese bekannten Möbelstücke nämlich nicht als Bett ausgebildet, sondern als Tische bzw. Sitzmöbel. Zudem nutzen die bekannten Möbelstücke eine Fliesenschicht in ihrer Außenstruktur zum Erzielen einer Wetterbeständigkeit, die für das erfindungsgemäße Möbelstück hingegen keine Rolle spielt, da Betten ausschließlich im Innenbereich verwendet werden. Dementsprechend greifen die bekannten Möbelstücke auf wetterfeste Fliesen zurück, die jedoch in der Regel optisch keinen ähnlich hochwertigen Eindruck machen wie Feinsteinzeug, Natursteinplatten oder Fliesen für den Innenbereich. Damit erscheinen die wetterbeständigen Fliesen für den Außenbereich der bekannten Möbelstücke ungeeignet für das erfindungsgemäße Möbelstück.

Die Innenstruktur des Betts bildet den Tragrahmen bzw. das Gerüst des Betts und ist gleichermaßen entscheidend für die Stabilität wie auch prägend für die äußere Form des Betts. Sie ist als Leichtbaustruktur konzipiert, was bedeutet, dass sie sowohl robust als auch gewichtseffizient ist, um eine einfache Montage zu ermöglichen und eine Beweglichkeit des Betts in dem Sinne zu erhalten, dass es im Raum verschoben werden kann, beispielsweise zu Reinigungszwecken.

Die Zwischenstruktur und die Außenstruktur werden dann jeweils auf der Innenstruktur angeordnet und verkleiden diese.

Die Zwischenstruktur dient entsprechend als Bindeglied zwischen der Innen- und der Außenstruktur. Ihre Hauptfunktion besteht darin, eine zuverlässige und stabile Anordbarkeit der Außenstruktur auf der Innenstruktur zu ermöglichen. Die Zwischenstruktur gewährleistet damit, dass die Außenmaterialien fest und sicher befestigt werden können.

Die Zwischenstruktur kann zudem, je nach konkreter Ausbildung, auch weitere Funktionalitäten bereitstellen, wie beispielsweise als Feuchtigkeitssperre dienen oder zum Augleich unterschiedlicher thermischer Ausdehnungen der Innenstruktur und der Außenstruktur dienen.

Die Außenstruktur schließlich bildet die sichtbare Oberfläche des Betts und ist aus hochwertigen Materialien wie Fliesen, Feinsteinzeug und Natursteinplatten gefertigt.

Diese Materialauswahl bietet nicht nur eine reiche Palette an Designmöglichkeiten, um verschiedene Stilpräferenzen zu erfüllen, sondern gewährleistet auch eine Langlebigkeit und Beständigkeit gegen Abnutzung. Die Verwendung dieser Materialien in der Außenstruktur gibt dem Bett eine edle und hochwertige Anmutung.

Die Erfindung schlägt somit ein Bett vor, das eine Kombination aus günstigen Herstellungskosten, Designflexibilität, Langlebigkeit und hochwertigen Außenmaterialien in Leichtbauweise ermöglicht. Insbesondere durch die dem Bett nicht anzusehende Leichtbauweise kann es in nahezu jedem Raum eines Gebäudes, beispielsweise eines Hotels, aufgestellt werden, ohne dass besondere Verstärkungen der Zwischendecken vorgesehen werden müssen, selbst dann nicht, wenn mehrere der erfindungsgemäßen Betten in mehreren Räumen einer Etage aufgestellt sind.

Ein optisch gleichartig erscheinendes Bett aus Vollmaterial hingegen, beispielsweise aus Marmor, könnte nicht ohne weitere Maßnahmen in einem beliebigen Raum aufgestellt werden.

Da die Oberfläche des Betts aus Fliesen, Feinsteinzeug bzw. Natursteinplatten besteht, ist das Bett als solches auch hypoallergen. In Verbindung mit entsprechender Bettwäsche eignet sich das Bett somit ganz besonders für Allergiker.

Zudem ist es möglich, dass Bett ganz ohne Holz herzustellen. Somit ist es vorteilhaft nicht erforderlich, Wälder bzw. Bäume für die Herstellung des Betts abzuholzen. Insbesondere in Verbindung mit seiner Langlebigkeit stellt das Bett somit ein äußerst nachhaltiges Produkt dar.

Gemäß einer bevorzugten Ausführungsform der Erfindung ist es vorgesehen, dass das Möbelstück als Doppelbett ausgebildet ist.

Somit eignet sich das Bett insbesondere auch für Paare oder Personen, die den zusätzlichen Raum beim Schlafen bevorzugen.

Auch in Hotels wird eine Vielzahl der buchbaren Zimmer als Doppelzimmer vermietet, welche entsprechend ein Doppelbett erfordern.

Die Innenstruktur des Doppelbetts ist entsprechend größer dimensioniert und ggf. verstärkt, um die erhöhten Anforderungen in Bezug auf Gewicht und Stabilität zu erfüllen. Trotz der größeren Dimensionierung bleibt die Leichtbauweise erhalten, um die Handhabung und Montage des Betts einfach zu halten.

Gemäß einer weiteren bevorzugten Ausführungsform der Erfindung ist es vorgesehen, dass die Innenstruktur aus Hartschaum, Styrodur, Beton, Porenbeton, metallischen U-Profilen und/oder Holz besteht.

Jedes dieser Materialien bringt spezifische Vorteile in Bezug auf die Konstruktion und Funktionalität des Bettes mit sich:
Hartschaum bzw. Styrodur bieten beispielsweise eine hohe Festigkeit bei geringem Gewicht, was sie zu einer guten Wahl für die Herstellung der leichtgewichtigen Innenstruktur macht. Ihre Verwendung reduziert auch die Wärmekapazität des Betts, was zu einem angenehmeren Schlafklima beitragen kann.

Beton und Porenbeton sind besonders robust und langlebig. Ihre Anwendung in der Innenstruktur eines Bettes sorgt für eine sehr hohe Stabilität. Porenbeton hat zudem den Vorteil, leichter als herkömmlicher Beton zu sein, was die Handhabung und Montage erleichtert. Zudem sind Beton und Porenbeton feuerfeste Materialien. Sofern Beton oder Porenbeton für die Innenstruktur verwendet wird, bilden diese Materialien vorteilhaft eine Skelettstruktur und keine Vollstruktur, um die Leichtbauweise der Innenstruktur zu erhalten

Der Beton wird vorteilhaft vor der Verwendung für die Innenstruktur zu dazu vorgesehene Formelemente gegossen, welche dann die einzelnen Elemente der Innenstruktur darstellen. Besonders vorteilhaft kann der Beton bzw. die einzelnen Elemente Stahlarmierungen aufweisen, was die Stabilität sogar noch weiter verbessert.

Metallische U-Profile bieten eine hohe Festigkeit bei relativ geringem Gewicht und ermöglichen eine präzise Konstruktion der Innenstruktur.

Holz verbindet eine hohe Stabilität mit einer leichten Bearbeitbarkeit und vergleichsweise geringem Gewicht.

Durch die Möglichkeit, die Innenstruktur des Möbelstücks aus einer Vielzahl von Materialien zu fertigen, wird eine Anpassbarkeit an unterschiedliche Belastungs-, Gewichts- und Herstellungsanforderungen ermöglicht.

Gemäß einer weiteren bevorzugten Ausführungsform der Erfindung ist es vorgesehen, dass die Zwischenstruktur eine Gewebeschicht und/oder eine Vliesschicht und/oder Rigipsplatten und/oder OSB-Platten und/oder eine Spachtelmasseschicht umfasst.

Der Zwischenstruktur kommt, wie beschrieben, die Aufgabe zu, eine sichere und zuverlässige Verbindung der Außenstruktur mit der Innenstruktur zu gewährleisten.

Eine Gewebeschicht bzw. eine Vliesschicht bietet durch ihre Materialbeschaffenheit eine hervorragende Möglichkeit zum Ausgleich von zwischen der Außenstruktur und der Innenstruktur auftretenden Materialspannungen, insbesondere aufgrund unterschiedlicher thermischer Ausdehnungen. Auch die Übertragung von Körperschall im Bett wird durch die Verwendung einer Gewebeschicht bzw. einer Vliesschicht gehemmt.

Die Gewebeschicht bzw. die Vliesschicht können beispielsweise punktuell oder flächig auf der Innenstruktur verklebt sein. Zudem können die Gewebeschicht bzw. die Vliesschicht verspachtelt sein, d.h. zusätzlich eine Spachtelmasseschicht aufweisen, um eine einfache Anordnung der Außenstruktur auf der Gewebeschicht bzw. Vliesschicht zu ermöglichen.

Rigipsplatten sind bekannt für ihre einfache Verarbeitbarkeit sowie ihre gute Schalldämmung. Zudem bieten Rigipsplatten eine solide und glatte Oberfläche für die Anbringung der Außenstruktur.

OSB-Platten (*Oriented Strand Board*) zeichnen sich durch ihre hohe Festigkeit und Haltbarkeit bei geringem Gewicht und einfacher Verarbeitbarkeit aus.

Die Verwendung einer Spachtelmasseschicht ermöglicht eine äußerst glatte und anpassbare Oberfläche für die Außenstruktur. Sie ist gut geeignet für die Schaffung einer geeigneten Oberflächentextur zur Anbringung der jeweils gewählten Außenstruktur. Die Spachtelmasseschicht wird bevorzugt zusätzlich mit einer der zuvor genannten Schichten auf die Innenstruktur aufgetragen.

Je nach verwendeter Spachtelmasse kann die Spachtelmasseschicht auch ein Eindringen von Feuchtigkeit blockieren und die Widerstandsfähigkeit des Betts gegenüber Flüssigkeiten und somit dessen Haltbarkeit verbessern.

Gemäß einer weiteren bevorzugten Ausführungsform der Erfindung ist es vorgesehen, dass die Zwischenstruktur elektrische Heizdrähte und/oder hydraulische Temperierungsleitungen umfasst.

Somit wird es möglich, die Temperatur des Betts zu steuern, insbesondere bei kalten Umgebungstemperaturen über die Heizdrähte bzw. die hydraulischen Temperierungsleitungen zu erwärmen oder bei warmen Umgebungstemperaturen über die hydraulischen Temperierungsleitungen zu kühlen.

Die Einbettung von elektrischen Heizdrähten in die Zwischenstruktur ermöglicht dabei eine schnelle und effiziente Wärmeerzeugung. Die Heizdrähte sind bevorzugt gleichmäßig in die Zwischenstruktur integriert, um auch eine gleichmäßige Wärmeverteilung zu gewährleisten. Vorteilhaft können sie über einstellbare Thermostate gesteuert werden, um eine präzise Temperaturregelung zu ermöglichen.

Neben den genannten elektrischen Heizdrähten bietet die Einbeziehung von hydraulischen Temperierungsleitungen eine vielseitige Lösung für die Temperaturregulierung. Die hydraulischen Temperierleitungen können sowohl zur Erwärmung als auch zur Kühlung des Betts genutzt werden, indem durch sie zirkulierendes Wasser oder eine andere Flüssigkeit geführt wird, welche die Temperatur an die Bedürfnisse der Nutzer anpasst. Diese Art der Temperaturkontrolle eignet sich besonders für Länder mit schwankenden klimatischen Bedingungen, da sie das ganze Jahr über Komfort bietet.

Die Temperaturregelungssysteme erhöhen den Komfort des Betts erheblich und tragen dazu bei, ein optimales Schlafklima zu schaffen, das auf die individuellen Bedürfnisse der Nutzer abgestimmt ist.

Gemäß einer weiteren bevorzugten Ausführungsform der Erfindung ist es vorgesehen, dass die Außenstruktur an ihren Kanten metallische Schienen aufweist und/oder auf Gehrung geschnitten ist.

Das Bett weist, wie beschrieben, eine hochwertige Anmutung seiner Außenstruktur auf. An den Kanten können daher vorteilhaft metallische Schienen, bevorzugt aus Chrom oder Edelstahl, angebracht sein, die nicht nur eine ästhetische Aufwertung darstellen, sondern auch zum Schutz der Kanten beitragen und die Verbindungsstellen gegen ein Endringen von Feuchtigkeit schützen.

Alternativ kann die Außenstruktur an den Verbindungskanten auch auf Gehrung geschnitten sein, was eine präzise und optisch ansprechende Verbindung der Kanten ermöglicht. Auch dies unterstreicht die qualitativ hohe Anmutung des Betts.

Gemäß einer weiteren bevorzugten Ausführungsform der Erfindung ist es vorgesehen, dass das Bett ein in einem Fußteil des Betts versenkbares Display aufweist.

Das Display kann vorteilhaft als Fernseher ausgebildet sein.

Diese Funktionalität ermöglicht es, den Komfort des Betts noch weiter zu steigern, indem multimediale Inhalte direkt vom Bett aus konsumiert werden können. Die Integration des Displays in das Design des Bettes fügt sich nahtlos in die Gesamtästhetik ein und bietet gleichzeitig eine moderne Annehmlichkeit.

Gemäß einer weiteren bevorzugten Ausführungsform der Erfindung ist es vorgesehen, dass das Bett eine hinter einem Kopfteil des Betts angeordnete Rückwand mit identischer Außenstruktur wie das Bett umfasst.

Auch die Rückwand kann dabei eine Innenstruktur, eine Zwischenstruktur und eine Außenstrukur aufweisen. In diesem Fall muss die Rückwand nicht fest mit der Wand des Raums verbunden sein. Alternativ kann die Außenstruktur unmittelbar auf einer Wand am Kopfende des Betts angebracht werden, wodurch sie fest mit der Wand verbunden ist und einen Aufstellort für das Bett definiert.

Die Rückwand erweitert nicht nur das ästhetische Konzept des Betts und schafft ein harmonisches Gesamtbild, sondern sie schafft auch eine Anlagefläche, an welche das Bett an der Wand bündig angeordnet werden kann.

Gemäß einer besonders bevorzugten Ausführungsform der Erfindung ist es vorgesehen, dass in der Rückwand mindestens ein Zierbrunnen angeordnet ist.

Der Zierbrunnen verleiht einem Raum mit dem erfindungsgemäßen Bett eine beruhigende Atmosphäre. Zudem erzeugt er eine entspannende Klangkulisse und kann beim Einschlafen unterstützend wirken, wodurch sich diese Ausführungsform insbesondere für Nutzer mit schlechtem Schlaf oder Einschlafproblemen eignet.

Gemäß einer weiteren bevorzugten Ausführungsform der Erfindung ist es vorgesehen, dass das Bett mindestens einen mit dem Bett fest verbundenen Nachttisch mit identischer Außenstruktur wie das Bett umfasst.

Diese einheitliche Gestaltung sorgt für ein kohärentes Erscheinungsbild und unterstreicht weiter die qualitativ hohe Anmutung des Betts. Der mindestens eine Nachttisch kann dabei unmittelbar mit dem eigentlichen Bett oder auch mit der Rückwand verbunden sein.

Gemäß einer weiteren bevorzugten Ausführungsform der Erfindung ist es vorgesehen, dass das Bett einen Lattenrost umfasst, wobei die Außenstruktur eine Wanne bildet, so dass der Lattenrost auf die Wanne auflegbar ist oder wobei die Wanne an ihrer Innenseite Befestigungsvorrichtungen zur Aufnahme des Lattenrosts aufweist und wobei die Wanne außerdem mindestens einen Belüftungsdurchgang aufweist.

Die Außenstruktur des Bettes bildet also eine Wanne, d.h., dass die Außenstruktur vorteilhaft vier Wände bildet, jeweils eine am Kopf- und Fußende des Betts sowie jeweils eine auf jeder Seite.

Ein Lattenrost ist entweder direkt auf die Wanne auflegbar oder die Wanne weist an ihrer Innenseite Befestigungsvorrichtungen, beispielsweise Haken oder besondere Auflageflächen, auf, auf welche der Lattenrost auflegbar ist.

Der Lattenrost kann auch einen oder mehrere Elektromotoren für eine automatisierte Verstellbarkeit des Lattenrosts, beispielsweise des Kopfteils oder des Fußteils, aufweisen.

In jedem Fall verfügt die Wanne vorteilhaft über mindestens einen Belüftungsdurchgang, der eine verbesserte Luftzirkulation unter dem Lattenrost ermöglicht. Diese Konstruktion trägt zur Vermeidung von Feuchtigkeitsansammlungen und Schimmel bei und fördert ein gesundes Schlafumfeld.

Gemäß einer weiteren bevorzugten Ausführungsform der Erfindung ist es vorgesehen, dass das Bett eine Wassermatratze umfasst.

Durch seinen zwar leichten, aber dennoch stabilen Aufbau kann das Bett auch eine Wassermatratze tragen. Die Wassermatratze kann beispielsweise auf dem Lattenrost aufliegen oder auf einer eigens hierfür vorgesehenen Auflagefläche innerhalb der Wanne. Ggf. ist es erforderlich, den Lattenrost zu verstärken.

Durch die Verwendung einer Wassermatratze kann die Qualität des Schalfs eines Nutzers verbessert werden.

Gemäß einer weiteren bevorzugten Ausführungsform der Erfindung ist es vorgesehen, dass das Bett mindestens eine Druckschublade aufweist.

Die mindestens eine Druckschublade stellt eine qualitativ hochwertige Lösung mit hoher ästhetischer Anmutung zur Aufbewahrung beispielsweise von Bettwäsche dar. Durch leichtes mechanisches Drücken kann die Schublade geöffnet werden, was eine einfache und intuitive Bedienung ermöglicht. Da die Schublade keinen Griff aufweist, fügt sie sich in die qualitativ hochwertige Anmutung des Betts ein.

Die mindestens eine Druckschublade kann dabei vergleichsweise klein und kompakt ausgebildet sein, ebenso aber auch einen Großteil der Grundfläche des Betts in Anspruch nehmen und beispielsweise die Größe eines typischen Bettkastens aufweisen.

Gemäß einer weiteren bevorzugten Ausführungsform der Erfindung ist es vorgesehen, dass das Bett eine elektrische Schnittstelle zur Zuführung elektrischer Energie und/oder mindestens eine Steckdose und/oder mindestens einen Lichtschalter aufweist.

Über die elektrische Schnittstelle zur Zuführung elektrischer Energie kann das Bett mit elektrischer Energie versorgt werden, die beispielsweise an die Steckdosen weiterverteilt und über diese für weitere Verbraucher zur Verfügung gestellt wird. In diesem Sinne sind auch die Lichtschalter bzw. über die Lichtschalter steuerbare Lampen als Verbraucher zu verstehen. Auch ein ggf. vorhandener Lattenrost mit einem oder mehreren Elektromotoren ist in diesem Sinne ein Verbraucher, der über die elektrische Schnittstelle zur Zuführung elektrischer Energie und ggf. eine Steckdose versorgt werden kann.

Der mindestens eine Lichtschalter kann beispielsweise eine dediziert dem Bett zugeordnete Lampe, insbesondere eine sog. Leselampe, steuern. Zusätzlich oder alternativ kann auch eine Raumlampe gesteuert werden. In letzterem Fall ist der mindestens eine Lichtschalter vorzugsweise als Funkschalter ausgebildet, der eine Steuerung der entsprechenden Lampe auch ohne eine direkte Kabelverbindung vom Lichtschalter zur Lampe ermöglicht.

Gemäß einer weiteren bevorzugten Ausführungsform der Erfindung ist es vorgesehen, dass das Möbelstück eine Steuereinheit aufweist, welche über eine Nutzerschnittstelle eine Steuerung der elektrischen Heizdrähte und/oder der hydraulischen Temperierungsleitungen und/oder des Zierbrunnens und/oder des Displays ermöglicht.

Die Steuereinheit, ausgestattet mit insbesondere einer graphischen Nutzerschnittstelle, ermöglicht somit die zentrale Steuerung der elektrischen Heizdrähte, der hydraulischen Temperierungsleitungen, des Zierbrunnens bzw. des Displays. Die Nutzer des Betts können somit auf einfache Weise die Funktionalitäten des Betts an ihre individuellen Bedürfnisse anpassen, beispielsweise eine Temperatur passend einstellen, eine Betriebsdauer des Zierbrunnens vorgeben sowie das Display nach Bedarf steuern.

Die Nutzerschnittstelle kann beispielsweise als Touchscreen ausgebildet sein. Auch eine Betätigung der Steuereinheit über ein Smartphone des Nutzers ist denkbar und bevorzugt, so dass das Smartphone in diesem Fall die Nutzerschnittstelle der Steuereinheit darstellt. Dazu kann das Smartphone beispielsweise mittels Bluetooth und einer entsprechenden App mit der Steuereinheit gekoppelt werden.

Die Erfindung betrifft weiterhin auch ein Verfahren zur Herstellung eines erfinudngsgemäßen Möbelstücks,
umfassend die Schritte
- Aufbau einer Innenstruktur als Tragrahmen und zur Vorgabe einer äußeren Form des Möbelstücks,
- Aufbringen einer Zwischenstruktur auf die Innenstruktur und
- Aufbringen einer Außenstruktur aus Fliesen, Feinsteinzeug und/oder Natursteinplatten auf die Zwischenstruktur

Das erfindungsgemäße Verfahren zeichnet sich dadurch aus, dass das Möbelstück als Bett hergestellt wird.

Das erfindungsgemäße Verfahren ermöglicht somit die Herstellung des erfindungsgemäßen Möbelstücks und führt somit zu den bereits beschriebenen Vorteilen.

Gemäß einer bevorzugten Ausführungsform der Erfindung ist es vorgesehen, dass Einzelelemente der Innenstruktur miteinander verklebt werden.

Diese Form des Verbindens der Einzelelemente der Innenstruktur eignet sich insbesondere für Styrodur, Hartschaumplatten und Porenbetonsteine. Die Verwendung von Klebstoffen, die speziell für diese Materialien geeignet sind, ermöglicht eine robuste und dauerhafte Verbindung der Komponenten und trägt zur Langlebigkeit und Stabilität des Möbelstücks bei.

Gemäß einer weiteren bevorzugten Ausführungsform der Erfindung ist es vorgesehen, dass auf der Zwischenstruktur eine Gewebeschicht und/oder eine Vliesschicht und/oder elektrische Heizdrähte und/oder hydraulische Temperierungsleitungen verklebt werden. Diese Komponenten können mittels Kleben auf einfache Weise und sehr zuverlässig dauerhaft auf der Zwischenstruktur angeordnet werden. Sie werden dadurch ein Bestandteil der Zwischenstruktur.

Gemäß einer weiteren bevorzugten Ausführungsform der Erfindung ist es vorgesehen, dass die Innenstruktur vor dem Aufbringen der Zwischenstruktur verspachtelt wird und/oder dass die Zwischenstruktur vor dem Aufbringen der Außenstruktur verspachtelt wird.

Das Verspachteln sorgt für eine glatte Oberfläche und eliminiert Unregelmäßigkeiten, welche die Anbringung der Außenstruktur beeinträchtigen könnten, bzw. die deren äußere Erscheinung beeinträchtigen könnten. Zudem kann durch das Verspachteln mit einer geeigneten Spachtelmasse auch eine Feuchtigkeitsbarriere geschaffen werden, die das Eindringen von Feuchtigkeit über die Zwischenstruktur hinaus begrenzt.

Gemäß einer weiteren bevorzugten Ausführungsform der Erfindung ist es vorgesehen, dass die Außenstruktur nach dem Aufbringen der Fliesen, des Feinsteinzeugs und/oder der Natursteinplatten verfugt wird.

Auch dies schützt auch die Materialien vor eindringender Feuchtigkeit. Zudem kann eine gleichmäßige und edle Anmutung des Betts begünstigt werden.

Gemäß einer weiteren bevorzugten Ausführungsform der Erfindung ist es vorgesehen, dass in die Innenstruktur, in die Zwischenstruktur und in die Außenstruktur an einem Fußende des Betts eine durchgängige Aussparung eingefügt wird, in welcher ein Display versenkbar ist..

Die Implementierung des versenkbaren Displays in das Fußende des Betts setzt voraus, dass während des Herstellungsprozesses eine präzise konzipierte Aussparung in den verschiedenen Schichten der Bettstruktur vorgesehen wird.

Bereits bei der Planung des Betts wird daher vorteilhaft die Implementierung des Displays berücksichtigt, um die genauen Dimensionen und die Positionierung der Aussparung zu bestimmen. Dabei muss berücksichtigt werden, dass die Aussparung groß genug ist, um das Display aufzunehmen, aber gleichzeitig die strukturelle Integrität des Betts nicht beeinträchtigt.

Nachfolgend wird die Erfindung anhand von in den Figuren dargestellten Ausführungsformen beispielhaft erläutert.

Es zeigen:
Fig. 1 beispielhaft und schematisch eine mögliche Ausführungsform eines erfindungsgemäßen Möbelstücks in einer perspektivischen Ansicht von vorn,
Fig. 2 beispielhaft und schematisch eine weitere mögliche Ausführungsform eines erfindungsgemäßen Möbelstücks in einer perspektivischen Ansicht von vorne,
Fig. 3 beispielhaft und schematisch das Bett der Fig. 1 in einer perspektivischen Ansicht von der Seite,
Fig. 4 beispielhaft und schematisch einen Schnitt durch die Wanne des Betts und
Fig. 5 beispielhaft und schematisch eine mögliche Ausführungsform eines erfindungsgemäßen Verfahren zur Herstellung eines Möbelstücks in Form eines Flussdiagramm.

Gleiche Gegenstände, Funktionseinheiten und vergleichbare Komponenten sind figurenübergreifend mit den gleichen Bezugszeichen bezeichnet. Diese Gegenstände, Funktionseinheiten und vergleichbaren Komponenten sind hinsichtlich ihrer technischen Merkmale identisch ausgeführt, sofern sich aus der Beschreibung nicht explizit oder implizit etwas anderes ergibt.

Fig. 1 zeigt beispielhaft und schematisch eine mögliche Ausführungsform eines erfindungsgemäßen Möbelstücks 10 in einer perspektivischen Ansicht von vorne.

Wie zu sehen ist, ist das Möbelstück 10 als Bett 10, nämlich als Doppelbett 10, ausgebildet. Eine Außenstruktur 20 des Betts 10 besteht beispielsgemäß aus Natursteinplatten 21. Die Natursteinplatten 21 sind dabei an ihren Kanten bzw. Verbindungsstellen auf Gehrung geschnitten, um einen optisch hochwertigen Eindruck zu vermitteln.

Die Außenstruktur 20 bildet dabei eine Wanne 22, die an ihrer Innenseite Befestigungsvorrichtungen (nicht dargestellt in Fig. 1) zur Aufnahme eines Lattenrosts (ebenfalls nicht dargestellt in Fig. 1) aufweist.

Um eine Belüftung des Lattenrosts und einer auf den Lattenrost auflegbaren Matratze zu gewährleisten, weist die Wanne 22 außerdem mehrere (in Fig. 1 nicht dargestellte) Lüftungsschlitze auf, die beispielsgemäß in den seitlichen Wänden der Wanne 22 angeordnet sind.

Am Fußende des Betts 10, auf der Oberseite der hinteren Wand der Wanne 22, ist zudem eine in der Fig. 1 verschlossen dargestellte Aussparung 13 zu sehen. Die Aussparung 13 enthält ein in der Aussparung 13 versenktes Display, welches auf Wunsch eines Nutzers aus der Aussparung 13 ausgefahren werden kann.

Das Bett 10 umfasst auch eine hinter einem Kopfteil des Betts 10 angeordnete Rückwand 11, welche eine Oberfläche mit den identischen Natursteinplatten 21 wie das Bett 10 aufweist. In die Rückwand 11 sind zudem zwei gepolsterte Kopfstützen 12 eingelassen, welche eine Oberfläche aus Leder besitzen.

Das Bett 10 umfasst weiterhin eine innerhalb der Außenstruktur 20 angeordnete Zwischenstruktur 30, die beispielsgemäß aus einer Vliesschicht und einer Spachtelmasseschicht besteht sowie weiterhin elektrische Heizdrähte umfasst.

Innerhalb der Zwischenstruktur 30 umfasst das Bett 10 der Fig. beispielsgemäß zudem eine Innenstruktur 40, die aus Styrodur besteht.

Da die Innenstruktur 40 und die Zwischenstruktur 30 von der Außenstruktur 20 umgeben sind, sind sie in der Darstellung der Fig. 1 nicht zu sehen.

Fig. 2 zeigt beispielhaft und schematisch eine weitere mögliche Ausführungsform eines erfindungsgemäßen Möbelstücks 10 in einer perspektivischen Ansicht von vorne.

Das Bett 10 der Fig. 2 unterscheidet sich vom Bett 10 der Fig. 1 beispielsgemäß durch das Vorhandensein von zwei Zierbrunnen 14, die beidseitig des Betts 10 in der Rückwand 11 angebracht sind. Die Zierbrunnen 14 werden von elektrischen Pumpen betrieben, die in der Rückwand 11 versenkt sind.

Das plätschernde Geräusch der Zierbrunnen 14 kann beim Einschlafen helfen. Zudem wirken sich die Zierbrunnen 14 günstig auch die Luftfeuchtigkeit im Raum aus.

Das Bett 10 der Fig. 2 unterscheidet sich vom Bett 10 der Fig. 1 weiterhin durch das Vorhandensein von zwei Nachttischen 15. Die Nachttische 15 sind beidseitig des Betts 10 angebracht und beispielsgemäß gleichermaßen mit der Wanne 22 und der Rückwand 11 verbunden. Sie weisen zudem eine identische Oberfläche mit den identischen Natursteinplatten 21 wie das Bett 10 auf.

Außerdem weist das Bett 10 der Fig. 2 in der Rückwand 11 zwei Lichtschalter 17 und zwei Steckdosen 18 auf, die über eine elektrische Schnittstelle zur Zuführung elektrischer Energie (nicht dargestellt in Fig. 3) mit elektrischer Energie versorgt werden.

Bei den Lichtschaltern 17 handelt es sich beispielsgemäß um Funklichtschalter 17, die eine Beleuchtung des Raums steuern können, in welchem das Bett 10 aufgebaut ist. Durch die Verwendung von Funklichtschaltern 17 ist es nicht erforderlich, dass eine Kabelverbindung zwischen den Lichtschaltern 17 und den Beleuchtungsmitteln des Raums besteht.

Fig. 3 zeigt beispielhaft und schematisch das Bett 10 der Fig. 1 in einer perspektivischen Ansicht von der Seite.

In der Darstellung der Fig. 3 ist das versenkbare Display 16 zudem im ausgefahrenen Zustand dargestellt. Beispielsgemäß ist das Display 16 dazu ausgebildet, ein Unterhaltungsprogramm, wie etwa ein Fernsehprogramm oder Internetinhalte, wiedergeben zu können.

Weiterhin zu sehen ist in der Darstellung der Fig. 3 auch eine Druckschublade 19, die als Bettkasten 19 ausgebildet ist und sich durch mechanischen Druck betätigen lässt.

Fig. 4 zeigt beispielhaft und schematisch einen Schnitt durch die Wanne 22 des Betts 10.

Zu sehen ist die Innenstruktur 40, die über der Innenstruktur 40 liegende Zwischenstruktur 30 und die über der Zwischenstruktur 30 liegende Außenstruktur 20.

Die Innenstruktur 40 besteht beispielsgemäß aus Hartschaum in Plattenform, wobei einzelne Elemente des Hartschaums miteinander verklebt sind, um die äußere Form des Betts 10 bereits grundsätzlich zu definieren. Da die Innenstruktur 40 aus Hartschaum besteht, handelt es sich um eine Leichtbaustruktur 40.

Die Innenstruktur 40 ist umgeben von der Zwischenstruktur 30, die beispielsgemäß aus mehreren Einzelschichten bzw. Einzelelementen besteht. Unmittelbar in Kontakt mit der Innenstruktur 40 ist zunächst eine Schicht aus Spachtelmasse 31, welche eine gute Verbindbarkeit mit der folgenden Gewebeschicht 32 ermöglicht. Die Gewebeschicht 32 ermöglicht ein gewisses Maß an Elastizität der Innenstruktur 40 gegenüber der Außenstrukur 20, beispielsweise bei unterschiedlicher thermischer Ausdehnung. Auf die Gewebeschicht 32 aufgeklebt sind beispielsgemäß hydraulische Temperierungsleitungen 33, welche je nach Bedarf mit heißem Wasser zum Erwärmen des Betts 10 oder mit kaltem Wasser zum Kühlen des Betts 10 verwendet werden können. Oberhalb der hydraulischen Temperierungsleitungen 33 ist eine weitere Schicht aus Spachtelmasse 34 angeordnet, welche die Zwischenstruktur 30 nach außen abschließt und eine gute Anordbarkeit der Außenstruktur 20 ermöglicht.

Die Außenstruktur 20 schließlich besteht beispielsgemäß aus Feinsteinzeug 23, dessen Kanten bzw. Verbindungsstellen mit metallischen Schienen 24 verkleidet sind. Bei den metallischen Schienen 24 handelt es sich beispielsgemäß um Schienen 24 aus Chrom.

Fig. 5 zeigt beispielhaft und schematisch eine mögliche Ausführungsform eines erfindungsgemäßen Verfahren zur Herstellung eines Möbelstücks 10 in Form eines Flussdiagramms.

In einem ersten Verfahrensschritt 101 werden zunächst Porenbetonsteine zum Aufbau einer Innenstruktur 40 als Tragrahmen und zur Vorgabe einer äußeren Form des Möbelstücks 10 bereitgestellt. Die Vorgabe der äußeren Form ist dabei derartig, dass das Möbelstück 10 als Bett 10 hergestellt wird.

In Schritt 102 werden die Porenbetonsteine in die benötigte Form geschnitten und in Schritt 103 miteinander verklebt. Bereits in den Schritten 102 und 103 wird eine Aussparung 13 am Fußende des Betts 10 vorgesehen, welche im fertig Zustand des Betts 10 ein Display 16 aufnehmen wird.

In Schritt 104 werden die Materialien zum Aufbringen der Zwischenstruktur 30 auf die Innenstruktur 40 bereitgestellt. Beispielsgemäß handelt es sich um OSB-Platten, Spachtelmasse und elektrische Heizdrähte.

In Schritt 105 werden die OSB-Platten auf der Innenstruktur 40 angebracht, beispielsgemäß mittels Verklebens. Hierbei wird berücksichtigt, dass die Aussparung 13 im Fußende des Betts 10 zugänglich bleibt.

In Schritt 106 werden die elektrische Heizdrähte auf den OSB-Platten angeordnet, beispielsgemäß ebenfalls mittels Verklebens.

Im folgenden Schritt 107 werden die OSB-Platten und die darauf aufgeklebten elektrischen Heizdrähte mittels der Spachtelmasse verspachtelt. Auch hierbei wird die Aussparung 13 frei gelassen.

In Schritt 108 werden die Materialien zum Aufbringen der Außenstruktur 20 aus Fliesen auf die Zwischenstruktur 30 bereitgestellt.

In Schritt 109 werden die Fliesen in die benötigte Form geschnitten, wobei die Kanten beispielsgemäß auf Gehrung geschnitten werden.

In Schritt 110 schließlich werden die Fliesen auf die Zwischenstruktur 30 aufgeklebt und bilden die Außenstruktur 20, wobei wiederum die Aussparung 13 frei gelassen wird.

In Schritt 111 werden die Fliesen verfugt.

In Schritt 112 wird eine Mechanik zum Versenken und Ausfahren des Displays 16 in der Aussparung 13 angeordnet.

Das Display 16 wird schließlich in Schritt 113 in der Aussparung 13 versenkbar und ausfahrbar angeordnet.

### Bezugszeichenliste

- 10: Möbelstück, Bett, Doppelbett
- 11: Rückwand des Betts
- 12: Gepolsterte Kopfstützen
- 13: Aussparung
- 14: Zierbrunnen
- 15: Nachttisch
- 16: Versenkbares Display
- 17: Lichtschalter, Funklichtschalter
- 18: Steckdosen
- 19: Druckschublade, Bettkasten
- 20: Außenstruktur des Betts
- 21: Natursteinplatten
- 22: Wanne der Außenstruktur
- 23: Feinsteinzeug
- 24: Metallische Schiene
- 30: Zwischenstruktur
- 31: Schicht aus Spachtelmasse
- 32: Gewebeschicht
- 33: Hydraulische Temperierungsleitungen
- 34: Schicht aus Spachtelmasse
- 40: Innenstruktur, Leichtbaustruktur
- 101: Bereitstellung von Porenbetonsteinen
- 102: Schneiden der Porenbetonsteine
- 103: Verkleben der Porenbetonsteine
- 104: Bereitstellung der Materialien für die Zwischenstruktur
- 105: Anbringen der OSB-Platten auf der Innenstruktur
- 106: Anordnung der elektrischen Heizdrähte
- 107: Verspachteln der OSB-Platten und Heizdrähte
- 108: Bereitstellung der Materialien für die Außenstruktur
- 109: Schneiden der Fliesen auf Gehrung
- 110: Aufkleben der Fliesen auf die Zwischenstruktur
- 111: Verfugen der Fliesen
- 112: Anordnung der Mechanik für das Display
- 113: Anordnung des versenkbaren und ausfahrbaren Displays

## Patentansprüche

1. Möbelstück (10),
umfassend eine Innenstruktur (40), eine Zwischenstruktur (30) und eine Außenstruktur (20),
wobei die Innenstruktur (40) einen Tragrahmen darstellt und eine äußere Form des Möbelstücks prägt,
wobei die Innenstruktur (40) als Leichtbaustruktur (40) ausgebildet ist,
wobei die Zwischenstruktur (30) eine Anordbarkeit der Außenstruktur (20) auf der Innenstruktur (40) ermöglicht und
wobei die Außenstruktur (20) aus Fliesen, Feinsteinzeug und/oder Natursteinplatten besteht,
**dadurch gekennzeichnet, dass** das Möbelstück (10) als Bett (10) ausgebildet ist.

2. Möbelstück (10) nach Anspruch 1,
**dadurch gekennzeichnet, dass** das Möbelstück (10) als Doppelbett (10) ausgebildet ist.

3. Möbelstück (10) nach mindestens einem der Ansprüche 1 und 2,
**dadurch gekennzeichnet, dass** die Innenstruktur (40) aus Hartschaum, Styrodur, Beton, Porenbeton, metallischen U-Profilen und/oder Holz besteht.

4. Möbelstück (10) nach mindestens einem der Ansprüche 1 bis 3,
**dadurch gekennzeichnet, dass** die Zwischenstruktur (30) eine Gewebeschicht (32) und/oder eine Vliesschicht und/oder Rigipsplatten und/oder OSB-Platten und/oder eine Spachtelmasseschicht (31, 34) umfasst.

5. Möbelstück (10) nach mindestens einem der Ansprüche 1 bis 4,
**dadurch gekennzeichnet, dass** die Zwischenstruktur (30) elektrische Heizdrähte und/oder hydraulische Temperierungsleitungen (33) umfasst.

6. Möbelstück (10) nach mindestens einem der Ansprüche 1 bis 5,
**dadurch gekennzeichnet, dass** die Außenstruktur (20) an ihren Kanten metallische Schienen (24) aufweist und/oder auf Gehrung geschnitten ist.

7. Möbelstück (10) nach mindestens einem der Ansprüche 1 bis 6,
**dadurch gekennzeichnet, dass** das Bett (10) ein in einem Fußteil des Betts (10) versenkbares Display (16) aufweist.

8. Möbelstück (10) nach mindestens einem der Ansprüche 1 bis 7,
**dadurch gekennzeichnet, dass** das Bett (10) eine hinter einem Kopfteil des Betts (10) angeordnete Rückwand (11) mit identischer Außenstruktur (20) wie das Bett (10) umfasst.

9. Möbelstück (10) nach Anspruch 8,
**dadurch gekennzeichnet, dass** in der Rückwand (11) mindestens ein Zierbrunnen (14) angeordnet ist.

10. Möbelstück (10) nach mindestens einem der Ansprüche 1 bis 9,
**dadurch gekennzeichnet, dass** das Bett (10) mindestens einen mit dem Bett (10) fest verbundenen Nachttisch (15) mit identischer Außenstruktur (20) wie das Bett (10) umfasst.

11. Möbelstück (10) nach mindestens einem der Ansprüche 1 bis 10,
**dadurch gekennzeichnet, dass** das Bett (10) einen Lattenrost umfasst, wobei die Außenstruktur eine Wanne (22) bildet, so dass der Lattenrost auf die Wanne (22) auflegbar ist oder wobei die Wanne (22) an ihrer Innenseite Befestigungsvorrichtungen zur Aufnahme des Lattenrosts aufweist und wobei die Wanne (22) außerdem mindestens einen Belüftungsdurchgang aufweist.

12. Möbelstück (10) nach mindestens einem der Ansprüche 1 bis 11,
**dadurch gekennzeichnet, dass** das Bett (10) eine Wassermatratze umfasst.

13. Möbelstück (10) nach mindestens einem der Ansprüche 1 bis 12,
**dadurch gekennzeichnet, dass** das Bett (10) mindestens eine Druckschublade (19) aufweist.

14. Möbelstück (10) nach mindestens einem der Ansprüche 1 bis 13,
**dadurch gekennzeichnet, dass** das Bett (10) eine elektrische Schnittstelle zur Zuführung elektrischer Energie und/oder mindestens eine Steckdose (18) und/oder mindestens einen Lichtschalter (17) aufweist.

15. Möbelstück (10) nach mindestens einem der Ansprüche 5 bis 14,
**dadurch gekennzeichnet, dass** das Möbelstück (10) eine Steuereinheit aufweist, welche über eine Nutzerschnittstelle eine Steuerung der elektrischen Heizdrähte und/oder der hydraulischen Temperierungsleitungen (33) und/oder des Zierbrunnens (14) und/oder des Displays (16) ermöglicht.

16. Verfahren zur Herstellung eines Möbelstücks (10) nach mindestens einem der Ansprüche 1 bis 15,
umfassend die Schritte
- Aufbau einer Innenstruktur (40) als Tragrahmen und zur Vorgabe einer äußeren Form des Möbelstücks (10, 101, 102, 103),
- Aufbringen einer Zwischenstruktur (30) auf die Innenstruktur (40, 104, 105, 106, 107) und
- Aufbringen einer Außenstruktur (20) aus Fliesen, Feinsteinzeug und/oder Natursteinplatten auf die Zwischenstruktur (30, 108, 109, 110, 111),
**dadurch gekennzeichnet, dass** das Möbelstück (10) als Bett (10) hergestellt wird.

17. Verfahren nach Anspruch 16,
**dadurch gekennzeichnet, dass** Einzelelemente der Innenstruktur (40) miteinander verklebt werden (103).

18. Verfahren nach mindestens einem der Ansprüche 16 und 17,
**dadurch gekennzeichnet, dass** auf der Zwischenstruktur (30) eine Gewebeschicht (32) und/oder eine Vliesschicht und/oder elektrische Heizdrähte und/oder hydraulische Temperierungsleitungen (33) verklebt werden.

19. Verfahren nach mindestens einem der Ansprüche 16 bis 18,
**dadurch gekennzeichnet, dass** die Innenstruktur (40) vor dem Aufbringen der Zwischenstruktur (30) verspachtelt wird und/oder dass die Zwischenstruktur (30) vor dem Aufbringen der Außenstruktur (20) verspachtelt wird (107).

20. Verfahren nach mindestens einem der Ansprüche 16 bis 19,
**dadurch gekennzeichnet, dass** die Außenstruktur (20) nach dem Aufbringen der Fliesen, des Feinsteinzeugs und/oder der Natursteinplatten verfugt wird (111).

21. Verfahren nach mindestens einem der Ansprüche 16 bis 20,
**dadurch gekennzeichnet, dass** in die Innenstruktur (40), in die Zwischenstruktur (30) und in die Außenstruktur (20) an einem Fußende des Betts (10) eine durchgängige Aussparung (13) eingefügt wird, in welcher ein Display (16) versenkbar ist.
